# EUROPÄISCHE PATENTSCHRIFT

(11) **EP 1 266 136 B1**
(45) Veröffentlichungstag und Bekanntmachung des Hinweises auf die Patenterteilung: **10.05.2006**
(21) Anmeldenummer: 01919142.8
(22) Anmeldetag: 23.02.2001
(51) Int. Cl.: F02P 3/05

(54) **VORRICHTUNG UND VERFAHREN ZUR REGELUNG DES ENERGIEANGEBOTS FÜR DIE ZÜNDUNG IN EINER BRENNKRAFTMASCHINE**
DEVICE AND METHOD FOR REGULATING THE ENERGY SUPPLY FOR IGNITION IN AN INTERNAL COMBUSTION ENGINE
DISPOSITIF ET PROCEDE DE REGLAGE DE L'ALIMENTATION EN ENERGIE SERVANT A L'ALLUMAGE D'UN MOTEUR A COMBUSTION INTERNE

(30) Priorität: 16.03.2000 DE 10012956
(43) Veröffentlichungstag der Anmeldung: 18.12.2002
(73) Patentinhaber: ROBERT BOSCH GMBH, 70442 Stuttgart (DE)
(72) Erfinder: GERHARDT, Juergen, 71739 Oberriexingen (DE); HAUSSMANN, Martin, 74343 Sachsenheim (DE)
(86) Internationale Anmeldenummer: PCT/DE2001/000689
(87) Internationale Veröffentlichungsnummer: WO 2001/069079

(56) Entgegenhaltungen:
- EP-A- 0 373 694
- EP-A- 0 578 958
- EP-A- 0 757 177
- EP-A- 0 882 886
- US-A- 3 882 840
- US-A- 5 283 527

## Beschreibung

### Stand der Technik

Die Erfindung geht aus von einer Vorrichtung und einem Verfahren zur Regelung des Energieangebots für die Zündung in einer Brennkraftmaschine nach der Gattung der unabhängigen Ansprüche. Es ist schon eine Vorrichtung bzw. ein Verfahren zur Regelung des Energieangebots für die Zündung in einer Brennkraftmaschine aus der Druckschrift "Technische Unterrichtung, Kombiniertes Zünd- und Benzineinspritzsystem mit Lambda-Regelung-Motronik", Robert Bosch GmbH, 1983 bekannt. Dort wird auf Seite 11 eine Schließwinkelsteuerung beschrieben, wobei die über die Schließzeit kontinuierlich erhöhte und zum Zündzeitpunkt erreichte im Magnetfeld der Zündspule gespeicherte Energie, die in erster Näherung proportional zum Quadrat des erreichten Primärstromwerts ist, in Abhängigkeit von einem Kennfeld verändert wird. Dabei ist das Kennfeld eine Funktion der Batteriespannung und der Motordrehzahl.

Aus der EP 882 886 ist bereits eine Zündeinrichtung bekannt bei der ein Stromfluss der Zündspule überwacht wird.

Weiterhin wird in der DE-Patentanmeldung mit dem Aktenzeichen 199 563 81.0 eine Vorrichtung und ein Verfahren zur Zündung einer Brennkraftmaschine beschrieben, bei dem die Einschaltzeit, d.h. die Zeitdifferenz zwischen der Einschaltflanke in der Signalleitung, die dem Beginn des Stromflusses durch die Primärwicklung entspricht, und dem Zeitpunkt bei dem der Primärstrom einen ersten Schwellwert erreicht, ermittelt wird. Die Einschaltzeit wird anhand der Signale auf der Signalleitung und Signalen auf einer oder mehreren Diagnoseleitungen, die eine Zentralsteuereinheit mit der Zündendstufe verbinden, bestimmt.

### Vorteile der Erfindung

Die erfindungsgemäße Vorrichtung bzw. das erfindungsgemäße Verfahren mit den Merkmalen der unabhängigen Ansprüche hat demgegenüber den Vorteil, dass sichergestellt wird, dass es nicht zu einer Überhitzung der Zündendstufe kommt, d.h. das eine maximal zulässige Verlustleistung, die in der Zündendstufe 13 abfällt, nicht überschritten wird, und zum anderen ein ausreichendes Energieangebot für die Zündung vorhanden ist. Dabei hat die Nichtüberschreitung der maximalen Verlustleistung Priorität. Somit kann direkt auf die während der Laufzeit des Motors entstehenden Veränderungen in der Primärwicklung, wie neu entstehende Kurzschlüsse, d.h. Spulen- und Kabelbaumdefekte, reagiert werden. Dabei kann die Regelung in beide Richtungen, d.h. in Richtung einer Erhöhung oder einer Erniedrigung des Energieangebots erfolgen.

Durch die in den Unteransprüchen aufgeführten Maßnahmen sind vorteilhafte Weiterbildungen und Verbesserungen der in den unabhängigen Ansprüchen angegebenen Vorrichtung bzw. des angegebenen Verfahrens möglich. Besonders vorteilhaft ist, dass anhand der in der Zündendstufe abfallenden Verlustleistung unter Zuhilfenahme der Temperatur der Umgebung der Zündendstufe die Zündendstufen-Temperatur ermittelbar ist, wobei, um Schaden zu vermeiden, die Zündendstufe dann abgeschaltet werden muß, wenn die Temperatur der Zündendstufe zu hoch ist. Hierbei ist es vorteilhaft, die Temperatur der Umgebung der Zündendstufe mittels eines Temperatursensors zu ermitteln, da so eine sehr genaue Angabe der Umgebungstemperatur möglich ist. Es ist weiterhin vorteilhaft, die Umgebungstemperatur der Zündendstufe anhand eines vorgegebenen Werts oder in Abhängigkeit von bestimmten Betriebszuständen aus einem Kennfeld aus einer Speichereinheit der Zentralsteuereinheit auszulesen, da so kein Temperatursensor benötigt wird. Es ist weiterhin vorteilhaft, bei vorhandenem Temperatursensor die Kennfeldabhängigkeit der Umgebungstemperatur der Zündendstufe zur Überprüfung der Funktionstüchtigkeit des Temperatursensors heranzuziehen und im Fehlerfall die Umgebungstemperaturermittlung des Sensors durch das Kennfeld zu ersetzen. Weiterhin ist es vorteilhaft, anhand der ermittelten Temperatur der Primärwicklung die durch Leitungs- und Windungswiderstände, die temperaturabhängig sind, verbrauchte Verlustleistung zu berechnen und diese bei der Bereitstellung des Energieangebots zu berücksichtigen. Weitere vorteilhafte Weiterbildungen und Verbesserungen sind der unten stehenden Beschreibung der Ausführungsbeispiele zu entnehmen.

### Zeichnungen

Ausführungsbeispiele der Erfindung sind in Zeichnungen dargestellt und in der nachfolgenden Beschreibung näher erläutert. Es zeigen
Figur 1 eine erfindungsgemäße Vorrichtung zur Regelung des Energieangebots in der Primärwicklung einer Brennkraftmaschinen-Zündspule,
Figur 2 ein schematisches Ersatzschaltbild für die Primärwicklung einer Zündspule zusammen mit einem Anschluß an die Batteriespannung und einem steuerbaren Schalter,
Figur 3 ein weiteres Ausführungsbeispiel für eine erfindungsgemäße Vorrichtung zur Regelung des Energieangebots in der Primärwicklung einer Brennkraftmaschinen-Zündspule und
Figur 4 ein Diagramm, in dem der Primärstrom als Funktion der Zeit aufgetragen ist.

### Beschreibung der Ausführungsbeispiele

In Figur 1 ist eine Vorrichtung zur Regelung des Energieangebots in der Primärwicklung einer Brennkraftmaschinen-Zündspule schematisch dargestellt. Dabei enthält der Zündkreis 2 für jeden Zylinder der Brennkraftmaschine eine Zündspule mit einer Primärwicklung 4 und einer Sekundärwicklung 7, wobei die eine Seite der Sekundärwicklung 7 an Masse angeschlossen ist und die andere Seite der Sekundärwicklung 7 mit einer Elektrode der Zündkerze 10 verbunden ist. Die andere Elektrode der Zündkerze 10 ist an Masse angeschlossen. Die eine Seite der Primärwicklung 4 ist mit der Batteriespannung (U_{bat}) 9 verbunden. Die andere Seite der Primärwicklung 4 ist mit einem steuerbaren Schalter 12 verbunden, wobei der steuerbare Schalter 12 Teil einer Zündendstufe 13 ist. In einem bevorzugten Ausführungsbeispiel ist der steuerbare Schalter 12 als Leistungstransistor ausgebildet, wobei dann die Primärwicklung 4 mit dem Kollektor des Leistungstransistors verbunden ist. Der andere Ausgang des steuerbaren Schalters ist mit der Masse verbunden, vorzugsweise ist bei Verwendung eines Leistungstransistors als steuerbarer Schalter 12 der Emitter des Leistungstransistors mit der Masse verbunden. Der Steuereingang des steuerbaren Schalters 12, vorzugsweise die Basis des Leistungstransistors, führt über eine Signalleitung 14 zu einer Zentralsteuereinheit 16. Die Zentralsteuereinheit 16 beinhaltet eine Recheneinheit 161, eine Speichereinheit 162, eine Regeleinheit 163 und eine Abschalteinheit 164, wobei die Abschalteinheit 164 über eine Verbindungsleitung 19 mit der Zündendstufe 13 verbunden ist.

Die Zündendstufe 13 ist weiterhin über eine Diagnoseleitung 15 mit der Zentralsteuereinheit 16 verbunden.

Soll eine Zündung erfolgen, so wird zunächst von der Zentralsteuereinheit 16 eine Signalflanke über die Signalleitung 14 zur Zündendstufe 13, d.h. zum steuerbaren Eingang des steuerbaren Schalters 12, bei der Ausführung des steuerbaren Schalters 12 als Leistungstransistor vorzugsweise zur Basis des Leistungstransistors, gesendet. Diese Flanke bewirkt ein Durchschalten des steuerbaren Schalters 12 und einen Stromfluß durch die Primärwicklung 4. Der Strom fließt dabei von dem Anschluß zur Batteriespannung 9 über die Primärwicklung 4, den steuerbaren Schalter 12 zur Masse. Zum Zündzeitpunkt wird über die Signalleitung 14 von der Zentralsteuereinheit 16 eine zweite Flanke zum steuerbaren Schalter 12 gesendet, wobei nun der steuerbare Schalter sperrt. Dadurch wird der Stromfluß in der Primärwicklung 4 unterbrochen und eine Spannung in der Sekundärwicklung 7 induziert, die zum Zünden eines Zündfunkens in der Zündkerze 10 führt.

Wie bereits in der Patentanmeldung mit dem Aktenzeichen DE 199 56 381.0 beschrieben wurde, enthält die Zündendstufe 13 signalbildende Elemente, vorzugsweise flankenbildende Elemente, sowie Komparatoren und/oder Sensoren, die Größen der Zündstromkreise, vorzugsweise Primärstrom und Primärspannung, mit Schwellwerten vergleichen können. Vorzugsweise enthält die Zündendstufe 13 einen Komparator, der den Primärstrom, d.h. den Strom durch die Primärwicklung 4 der Zündspule, mit einem ersten Schwellwert I1 vergleicht und zu dem Zeitpunkt, an dem der Primärstrom den ersten Schwellwert I1 überschreitet, durch das ebenfalls in der Zündendstufe 13 vorhandene flankenbildende Element eine Flanke auf die Diagnoseleitung 15 schickt, die über die Diagnoseleitung 15 zur Zentralsteuereinheit 16 gelangt. Die Zentralsteuereinheit 16 beinhaltet weiterhin eine zeitverarbeitende Einheit, die Signale auf der Signalleitung und Signale auf der Diagnoseleitung mit einer Zeitzähleinheit vergleicht und somit Zeitabstände ermitteln kann.

Der Verlauf des Primärstroms soll noch einmal anhand des in Figur 4 dargestellten Diagramms, bei dem der Primärstrom als Funktion der Zeit aufgetragen ist, erläutert werden. Zu einem Zeitpunkt T1 wird durch eine Flanke auf der Signalleitung der steuerbare Schalter 12 geschlossen und somit ein Stromfluß durch die Primärwicklung 4 der Zündspule eingeschaltet. Dieser Strom steigt wie dargestellt mit der Zeit an und überschreitet zu einem Zeitpunkt T3 einen ersten Schwellwert I1. Der in der Zündendstufe 13 vorhandene Komparator vergleicht den Primärstrom mit diesem ersten Schwellwert I1. Wie bereits erläutert, wird dann, wenn dieser erste Schwellwert I1 überschritten ist, von dem in der Zündendstufe 13 enthaltenen signalbildenden Element ein Signal über die Diagnoseleitung 15 zur Zentralsteuereinheit 16 geschickt, vorzugsweise wird von einem flankenbildenden Element der Zündendstufe 13 eine Flanke über die Diagnoseleitung 15 zur Zentralsteuereinheit 16 geschickt.

Die Zentralsteuereinheit 16 nimmt dann mit einer zeitverarbeitenden Einheit eine Vergleich der Signale auf der Signalleitung 14 und auf der Diagnoseleitung 15 mit einer Zeitzähleinheit vor, insbesondere wird der Zeitraum zwischen der Flanke auf der Signalleitung 14, die ein Durchschalten des steuerbaren Schalters 12 bewirkt, und der Flanke, die auf der Diagnoseleitung 15 durch das Überschreiten eines ersten Schwellwerts des Primärstroms auf der Diagnoseleitung 15 zur Zentralsteuereinheit gelangt, ermittelt. Diese Zeit wird im weiteren als Einschaltzeit bezeichnet und entspricht der Zeit t3 - t1 in Figur 4.

Für eine Brennkraftmaschine mit mehreren Zylindern ist für jeden Zylinder ein Zündkreis 2 vorgesehen, wobei jeder Zündkreis mit einer Signalleitung mit der Zentralsteuereinheit verbunden ist. Für jede Zündendstufe 13 eines jeden Zylinders existiert eine Diagnoseleitung 15, die von der jeweiligen Zündendstufe 13 ausgeht. Die von der Zündendstufe 13 eines jeden Zylinders ausgehende Diagnoseleitung 15 kann entweder direkt mit der Zentralsteuereinheit 16 verbunden sein oder in einem bevorzugten Ausführungsbeispiel über einen nicht dargestellten Verknüpfungsbaustein geführt werden, bei dem die Diagnoseleitungen mehrerer Zylinders zu einer Diagnoseleitung verbunden werden, wobei der Verknüpfungsbaustein dann wiederum über eine Verknüpfungsdiagnoseleitung mit der Zentralsteuereinheit 16 verbunden ist. Im Verknüpfungsbaustein werden die eingehenden Diagnosesignale von jedem Zylinder in zeitlich richtiger Reihenfolge verknüpft. Die Verknüpfung ist ausführlich in der Patentanmeldung mit dem Aktenzeichen DE 199 56 381.0 beschrieben.

In Figur 2 ist ein Ersatzschaltbild für die Primärwicklung 4 der Zündspule dargestellt. Ebenfalls dargestellt sind die Anschlüsse 9 zur Batteriespannung U_{bat} und der steuerbare Schalter 12 sowie die Verknüpfung zwischen dem steuerbaren Schalter 12 und der Primärwicklung 4. Die in der Primärwicklung 4 vorhandenen Widerstände und Induktivitäten lassen sich durch eine von der Batteriespannung zum steuerbaren Schalter 12 in Reihe geschaltene Streuinduktivität 47 einen Leitungs- und Windungswiderstand 45 und eine Wirkinduktivität 41 darstellen. Parallel zur Wirkinduktivität ist weiterhin ein Kurzschlusswiderstand 43 vorhanden, der die über die Betriebszeit der Primärwicklung 4 veränderlichen ohmschen Widerstände repräsentiert. Die Streuinduktivität 47 sowie der Leitungs- und Windungswiderstand 45 sind aus den Daten der Primärspule bekannt. Durch die Streuinduktivität 47 sowie durch den Leitungs- und Windungswiderstand 45 fließt der Primärstrom Ip 48. Dieser Primärstrom wird durch die Wirkinduktivität 41 und den den dazu parallel geschalteten Kurzschlusswiderstand 43 aufgeteilt in einen Wirkstrom Ih, der durch die Wirkinduktivität 41 fließt, und einen Kurzschlussstrom, der durch den Kurzschlusswiderstand 43 fließt. Die Summe beider Ströme erzeugt in der Zündendstufe 13 eine Verlustleistung. In der Wirkinduktivität 41 wird außerdem die sogenannte Wirkenergie, d.h. die Energie, die tatsächlich der Zündkerze 10 für die Zündflamme zur Verfügung steht, erzeugt. Diese wird bestimmt durch den durch die Induktivität fließenden Strom, zu dem Zeitpunkt, bei dem der steuerbare Schalter sperrt. Dabei steigt, wie bereits oben beschrieben, der durch die Induktivität fließende Strom über die Schließzeit kontinuierlich an.

Im Normalzustand, d.h. ohne vorliegende Windungsschlüsse in der Primärspule ist der Kurzschlusswiderstand 43 sehr groß, d.h. es fließt über den Kurzschlusswiderstand 43 nur ein sehr geringer, vernachlässigbarer Strom. Sind jedoch im Fehlerfall Windungsschlüsse vorhanden, sinkt der Wert des Kurzschlusswiderstands 43 und es fließt vor allem kurz nach dem Durchschalten des steuerbaren Schalters 12 zu Beginn der Schließzeit ein großer Strom über den Kurzschlusswiderstand 43. Wird nun der Gesamtstrom, d.h. die Summe der Ströme über die Wirkinduktivität 41 und über den Kurzschlusswiderstand 43, im Fehlerfall betrachtet, dann ist dieser Gesamtstrom vor allem kurz nach dem Durchschalten des steuerbaren Schalters 12 im Vergleich zu dem Normalzustand deutlich erhöht. Dies führt zu einem erhöhten Leistungseintrag in die Zündendstufe 13 im Vergleich zum Normalzustand und damit zu einer Temperaturerhöhung der Zündendstufe 13. Im schlechtesten Fall kann eine Überschreitung einer Maximaltemperatur zu einer Zerstörung der Zündendstufe 13 führen. Weiterhin führt die in dem Kurzschlusswiderstand und in der Zündendstufe 13 verlorengehende Energie bei konstanter Schließzeit gegenüber dem Normalzustand zu einer Reduzierung der Wirkenergie, d.h. die für die Zündung zur Verfügung stehende Energie wird reduziert, was zu Zündaussetzern führen kann.

Anhand der Einschaltzeit, die, wie oben erläutert, in der Zentralsteuereinheit 16 ermittelt wurde und dort zur Verfügung steht, ist es nun möglich, die durch Kurzschlüsse in den Primärspulenwindungen entstehende Verlustleistung Zündendstufe 13 zu ermitteln. Ebenso kann die Energiereduzierung der Wirkenergie bestimmt werden. Dies kann vorzugsweise dadurch geschehen, dass der ermittelten Einschaltzeit über ein Kennfeld, das außerdem noch von der Batteriespannung U_{bat} abhängt, ein Kurzschlusswiderstandswert R_{kurz} zugeordnet wird. Dieses Kennfeld ist in der Speichereinheit 162 enthalten. Dabei wird als Batteriespannung U_{bat} der Wert eingesetzt, der zu dem jeweiligen Zeitpunkt gemessen wird. Anhand dieses Kurzschlusswiderstandswerts R_{kurz} wird dann, ebenfalls über ein batteriespannungsabhängiges Kennfeld die in der Zündendstufe 13 zusätzlich abfallende Verlustleistung und die in der Wirkinduktivität 41 entstehende Wirkenergiereduktion ermittelt. Dieses Kennfelder sind ebenfalls in der Speichereinheit 162 enthalten.

Nach Bestimmung der zusätzlich in der Zündendstufe 13 abfallenden Verlustleistung und der Wirkenergiereduktion wird zunächst überprüft, ob die zusätzlich in der Zündendstufe 13 abfallende Verlustleistung einen Verlustleistungsschwellwert überschreitet. Ist dies der Fall, wird die Zündendstufe 13 des jeweiligen Zylinders abgeschaltet, denn dann besteht die Gefahr, dass die Zündendstufe 13 zerstört wird. Alternativ kann auch eine Reduzierung der Schließzeit vorgenommen werden, da so die Verlustleistung in der Zündendstufe 13 verringert wird. Dabei wird die Zeit zwischen Beginn des Stromflusses durch die Primärwicklung, d.h. dem Durchschalten des steuerbaren Schalters 12, und Abschalten des Stromflusses durch die Primärwicklung, d.h. Sperren des steuerbaren Schalters 12, Schließzeit t_{schließ} genannt. Vorzugsweise wird zur Reduzierung der Schließzeit demnach der zeitliche Abstand zwischen der Flanke, die den steuerbaren Schalter 12 durchschaltet, und der Flanke, die den steuerbaren Schalter 12 wieder sperrt, verringert.

Ein Abschalten der Zündendstufe 13 oder eine Reduzierung der Schließzeit kann in einem weiteren Ausführungsbeispiel mit einer Zeitkonstante versehen werden, das bedeutet, dass nach erstmaligem Feststellen der Überschreitung des Verlustleistungsschwellwerts und bei Anhalten dieses Zustands über mehrere Zyklen die Folgehandlung (Abschalten oder Reduktion der Schließzeit) erst nach einer bestimmten Zeit vorgenommen wird, da erst ein längeres Andauern dieses Zustands zu einer Zerstörung der Zündendstufe 13 führt. Vorteilhaft hierbei ist die Vermeidung Zündendstufen-Abschaltungen oder Schließzeitreduktionen, die auf fehlerhaften Verlustleistungs- oder Wirkenergiewerten beruhen.

Wird der Verlustleistungsschwellwert nicht überschritten, dann wird die Schließzeit entsprechend der Wirkenergiereduktion verlängert, so dass aufgrund einer längeren Schließzeit der Strom, der durch die Wirkinduktivität 41 zum Zeitpunkt des Sperrens des steuerbaren Schalters 12 erhöht wird. Somit wird die Wirkenergie erhöht, d.h. der Zündung steht eine höhere Energie zur Verfügung, und die Wirkenergiereduktion wird minimiert. Die Regelung der Schließzeit übernimmt die Regeleinheit 163. Da aufgrund einer verlängerten Schließzeit auch die in der Zündendstufe 13 auftretende zusätzliche Verlustleistung erhöht wird, muss bei jeder Schließzeiterhöhung überprüft werden, ob der Verlustleistungsschwellwert überschritten wird.

In einem weiteren Ausführungsbeispiel wird dann, wenn eine kleinere Reduktion der Wirkenergie ermittelt wird als zu einem früheren Zeitpunkt, eine Verringerung der Schließzeit vorgesehen. Diese Verringerung der Schließzeit wird durch die Regeleinheit 163 durchgeführt. Die Wirkenergie sollte jedoch einen Wirkenergieschwellwert nicht unterschreiten, da dann, wenn die Energie, die der Zündung zur Verfügung steht, zu gering ist, Zündaussetzer auftreten können. Dies verursacht eine Verschlechterung der Laufruhe der Brennkraftmaschine.

In weiteren Ausführungsbeispielen wird, anstatt die Schließzeit t_{schließ} zu regeln, die von der Regeleinheit 163 die der Primärwicklung zur Verfügung gestellte Spannung geregelt.

In einem bevorzugten Ausführungsbeispiel wird dabei die Schließzeit oder die der Primärwicklung zur Verfügung gestellte Spannung von der Regeleinheit 163 in kleinen Schritten in die jeweilige gewünschte Richtung verändert.

Einer bestimmten in der Zündendstufe 13 auftretenden zusätzlichen Verlustleistung kann außerdem durch die Zentralsteuereinheit 16 eine Verlustleistungstemperatur zugeordnet werden, die dadurch entsteht, dass in der Zündendstufe 13 ohmsche Wärme frei wird. Diese Verlustleistungstemperatur läßt sich abschätzen und ist in der Speichereinheit 162 als Kennlinie abhängig von dem Kurzschlusswiderstandswert R_{kurz} oder abhängig von der zusätzlichen Verlustleistung in der Zündendstufe enthalten. Desweiteren weist die Umgebung des Zündkreises 2 eine bestimmte Umgebungstemperatur auf, die beispielsweise von den Witterungsverhältnissen, der Dauer des Betriebs der Brennkraftmaschine in dem jeweiligen Betriebszyklus sowie von sonstigen in der Nähe des Zündkreises 2 befindlichen thermisch gekoppelten ohmschen Widerständen und einer eventuell vorhandenen Kühlung abhängt. Die Umgebungstemperatur kann in grober Näherung durch einen fest vorgegebenen Wert veranschlagt werden oder, abhängig von bestimmten Betriebszuständen, die beispielsweise durch die Dauer des Betriebs nach Einschalten der Brennkraftmaschine oder von der Temperatur des Kühlwassers am Zylinderkopf charakterisiert wird, in einem Kennfeld in der Speichereinheit 162 der Zentralsteuereinheit 16 vorhanden sein. Weiterhin kann die Umgebungstemperatur aber auch in einem bevorzugten Ausführungsbeispiel über einen, wie in Figur 3 dargestellt, Temperatursensor 20 in der Nähe des Zündkreises 2 gemessen werden. Der Temperatursensor ist über die Sensorleitung 18 mit der Zentralsteuereinheit 16 verbunden.

Bis auf den Temperatursensor 20 und die Sensorleitung 18 entspricht die in der Figur 3 dargestellte Vorrichtung zur Regelung des Energieangebots in der Primärwicklung einer Brennkraftmaschinen-Zündspule der in Figur 1 dargestellten Vorrichtung. Deshalb soll auf die übrigen Bauteile der in Figur 3 dargestellten Vorrichtung nicht noch einmal eingegangen werden.
In einem bevorzugten Ausführungsbeispiel wird die vom Temperatursensor (20) mittels der Zentralsteuereinheit (16) daraufhin überprüft, ob der Temperatursensor plausible Werte für die Umgebungstemperatur liefert. Dies kann vorzugsweise dadurch geschehen, dass die vom Temperatursensor (20) ermittelte Temperatur in einem plausiblen Temperaturbereich liegt. Sollten die vom Temperatursensor ermittelten Werte für die Umgebungstemperatur nicht im plausiblen Temperaturbereich liegen, wird angenommen, dass der Temperatursensor (20) oder die Sensorleitung (18) einen Defekt aufweist. Die für die Bestimmung der Temperatur der Zündendstufe verwendeten Werte für die Umgebungstemperatur werden dann aus einem Kennfeld gelesen oder es wird ein fest vorgegebener Wert eingesetzt. Das Kennfeld ist dabei abhängig von bestimmten Betriebszuständen, die beispielsweise durch die Dauer des Betriebs nach Einschalten der Brennkraftmaschine oder von der Temperatur des Kühlwassers am Zylinderkopf charakterisiert werden, in der Speichereinheit 162 der Zentralsteuereinheit 16 vorhanden.

Anhand der Verlustleistungstemperatur und der Umgebungstemperatur lässt sich nun die Temperatur an der Zündendstufe 13 bestimmen. Sie ergibt sich als Summe aus Verlustleistungstemperatur und Umgebungstemperatur. Sie wird durch die Recheneinheit 161 der Zentralsteuereinheit ermittelt. Die Zentralsteuereinheit 16 nimmt nun einen Vergleich der Temperatur der Zündendstufe 13 mit einem Temperaturschwellwert vor. Ist die Temperatur der Primärwicklung größer als der Temperaturschwellwert so ist der Zündkreis überhitzt und es ist eine Abschaltung der Zündendstufe 13 notwendig. Dies wird durch die Abschalteinheit 164, die über eine Verbindungsleitung 19 mit der Zündendstufe 13 verbunden ist, vorgenommen, wobei die Zentralsteuereinheit 16 die Abschaltung der Zündendstufe 13 durch die Abschalteinheit 164 veranlasst.

Auch hier kann in einem bevorzugten Ausführungsbeispiel analog zum Abschalten der Zündendstufe 13 aufgrund der Überschreitung des Verlustleistungsschwellwerts eine Temperatur-Zeitkonstante vorgesehen werden, die die Abschaltung der Zündendstufe 13 noch um eine bestimmte, festgelegte Zeit nach dem erstmaligen Feststellen der Überschreitung des Temperaturschwellwertes verschoben werden.

Bei einer Temperaturerhöhung der Zündendstufe 13 kommt es weiterhin zu einer Erhöhung der Leitungs- und Windungswiderstände 45 der Primärspule. Dies führt dazu, dass über die Leitungs- und Windungswiderstände 45 mehr Verlustleistung abgeführt wird als im kalten Zustand. Dazu ist es notwendig, die Schließzeit proportional zur Temperatur der Primärwicklung 4 zu verlängern. Dies kann vorzugsweise dadurch geschehen, dass in der Speichereinheit 162 eine Kennlinie vorhanden ist, die einen Schließzeitverlängerungswert t_{verlang} abhängig von der Temperatur der Primärwicklung bereitstellt. Dieser Schließzeitverlängerungswert t_{verlang} wird zu der Schließzeit t_{schließ} addiert, die sich aus der oben beschriebenen Regelung der Schließzeit in Bezug auf die zusätzliche Verlustleistung der Zündendstufe und in Bezug auf die Wirkenergie ergibt.

Bei einer konstanten Schließzeit kann in einem weiteren Ausführungsbeispiel eine systematische, streng kontinuierliche Verlängerung der Einschaltzeit beobachtet werden und anhand dieser eine thermisch bedingte Erhöhung des ohmschen Widerstands der Primärwicklung der Spule geschätzt werden.

In einem weiteren Ausführungsbeispiel können aufgrund erhöhter Temperatur erhöhten Leitungs- und Windungswiderstände dadurch kompensiert werden, dass die an der Primärwicklung anliegende Spannung erhöht wird.

In einem weiteren bevorzugten Ausführungsbeispiel können die oben beschriebenen Vorrichtungen bzw. Verfahren auch auf eine Brennkraftmaschine mit mehreren Zylindern übertragen werden. Bei einer Brennkraftmaschine mit mehreren Zylindern ist jedem Zylinder ein Zündkreis 2 zugeordnet, der über je eine Signalleitung 14 mit der Zentralsteuereinheit 16 verbunden ist. Von der Zündendstufe 13 eines jeden Zylinders geht eine Diagnoseleitung 15 aus, über die die Zündendstufe 13 mit der Zentralsteuereinheit verbunden ist und über die eine Übermittlung der Diagnosesignale erfolgen kann. Eine vorzugsweise Verknüpfung mehrerer Diagnoseleitungen zu einer Verknüpfungsdiagnoseleitung wurde bereits oben beschrieben. Für eine Brennkraftmaschine mit mehreren Zylindern wird vorzugsweise die zusätzliche Verlustleistung der Zündendstufe 13 bzw. die Wirkenergiereduktion jedes Zylinders zylinderindividuell und somit die Schließzeitregelung auch zylinderindividuell vorgenommen. Damit wird vorzugsweise auch die Temperatur der Zündendstufe 13 zylinderindividuell ermittelt, woraus sich bei Überschreiten des Verlustleistungsschwellwerts bzw. des Temperaturschwellwerts eine zylinderindividuelle Abschaltung der betroffenen Zündendstufe 13 ergibt. Vorzugsweise wird ebenfalls der Schließzeitverlängerungswert t_{verlang}, der sich aus der temperaturbedingten Erhöhung des Leitungs- und Windungswiderstands ergibt, zylinderindividuell ermittelt und zu der Schließzeit t_{schließ} addiert.

In einem weiteren bevorzugten Ausführungsbeispiel kann sich die zeitverarbeitende Einheit, die die Ermittlung der Einschaltzeit aus den Signalen der Signalleitung 14 oder den Signalleitungen 14 und den Signalen der Diagnoseleitung 15 oder den Diagnoseleitungen 15 oder der Verknüpfungsdiagnoseleitung oder den Verknüpfungsdiagnoseleitungen übernimmt, auch separat von der Zentralsteuereinheit 16 angeordnet sein.

In einem weiteren bevorzugten Ausführungsbeispiel ist die mittlere Verlustleistung in der Zündendstufe abhängig von anderen Betriebsparametern, vorzugsweise von der Drehzahl. Somit ist die zusätzliche Verlustleistung der Zündendstufe ebenfalls abhängig von anderen Betriebsparametern (zusätzlich zu der Batteriespannungs-Abhängigkeit), vorzugsweise von der Drehzahl. Diese Betriebsparameterabhängigkeit wird durch ein Kennfeld gewährleistet, das in der Speichereinheit 162 enthalten ist.

In einem weiteren bevorzugten Ausführungsbeispiel ist die Verlustleistungstemperatur, die in der Speichereinheit 162 in einem Kennfeld vorhanden ist, abhängig von dem Kurzschlusswiderstandswert R_{kurz} und weiteren Parametern, vorzugsweise abhängig von der Umgebungstemperatur oder von der Zeit, die seit dem Start der Brennkraftmaschine vergangen ist, oder von der Temperatur des Zylinderkopf-Kühlwassers enthalten.

## Patentansprüche

1. Vorrichtung zur Regelung des Energieangebots für die Zündung in einer Brennkraftmaschine mit einer Zündspule und einer Zentralsteuereinheit (16), wobei die Zündspule eine Primärwicklung (4) und eine mit der Primärwicklung (4) verbundene Zündendstufe (13) aufweist, wobei durch die Zentralsteuereinheit (16) eine Zeitdifferenz zwischen Beginn des Stromflusses durch die Primärwicklung (4) und Erreichen eines ersten Schwellwertes des Primärstroms ermittelbar ist, **dadurch gekennzeichnet, dass** durch die Zentralsteuereinheit (16) anhand der Zeitdifferenz eine Verlustleistung der Zündendstufe (13) bestimmt wird, dass die Verlustleistung mit einem Vergleichswert verglichen wird, und dass das Energieangebot für die Zündung verringert wird, wenn die Verlustleitung der Zündendstufe (13) den Schwellwert übersteigt.

2. Vorrichtung nach Anspruch 1 **dadurch gekennzeichnet, dass** bei Überschreitung eines Verlustleistungsschwellwerts durch die zusätzliche Verlustleistung der Zündendstufe (13), die durch die Zentralsteuereinheit (16) feststellbar ist, die Zündendstufe (13) durch eine mit der Zündenstufe verbundene Abschalteinheit (164) abschaltbar ist.

3. Vorrichtung nach Anspruch 1 oder 2, **dadurch gekennzeichnet, dass** das Energieangebot für die Zündung durch eine Regeleinheit (163) der Zentralsteuereinheit (16) regelbar ist, so dass die Reduktion des Energieangebots für die Zündung minimal ist, und dass die Regelgröße des Energieangebots für die Zündung die Schließzeit darstellt.

4. Vorrichtung nach Anspruch 1 oder 2, **dadurch gekennzeichnet, dass** das Energieangebot für die Zündung durch eine Regeleinheit (163) der Zentralsteuereinheit (16) regelbar ist, so dass die Reduktion des Energieangebots für die Zündung minimal ist, und dass die Regelgröße des Energieangebots für die Zündung die Spannung darstellt.

5. Vorrichtung nach Anspruch 1 oder 2, **dadurch gekennzeichnet, dass** das Energieangebot für die Zündung durch eine Regeleinheit (163) der Zentralsteuereinheit (16) regelbar ist, so dass die Reduktion des Energieangebots für die Zündung minimal ist, und dass durch die Regeleinheit (163) die Regelung des Energieangebots für die Zündung in Schritten durchführbar ist und nach jedem Regelschritt mittels der Zentralsteuereinheit (16) eine Überschreitung des Verlustleistungsschwellwerts durch die zusätzliche Verlustleistung der Zündendstufe überprüfbar ist.

6. Vorrichtung nach Anspruch 1 oder 2 **dadurch gekennzeichnet, dass** nach jedem Regelschritt, der mit einer Verringerung des Energieangebots für die Zündung verbunden ist, mittels der Zentralsteuereinheit (16) eine Unterschreitung der Verlustleistung überprüfbar ist.

7. Vorrichtung nach Anspruch 1 **dadurch gekennzeichnet, dass** durch die Zentralsteuereinheit (16) eine der zusätzlichen Verlustleistung der Zündendstufe (13) entsprechende Verlustleistungstemperatur ermittelbar ist, sodass eine Temperatur der Zündendstufe (13) als Summe aus der Verlustleistungstemperatur und einer Umgebungstemperatur ermittelbar ist.

8. Vorrichtung nach Anspruch 7, **dadurch gekennzeichnet, dass** die Zentralsteuereinheit (16) mit einem Temperatursensor (20) verbunden ist, sodass die Umgebungstemperatur ermittelbar ist.

9. Vorrichtung nach Anspruch 8, **dadurch gekennzeichnet, dass** die Umgebungstemperatur entweder als ein fest vorgegebener Wert oder in Abhängigkeit von Betriebszuständen in einem Kennfeld in der Speichereinheit (162) der Zentralsteuereinheit (16) vorhanden ist.

10. Vorrichtung nach Anspruch 8, **dadurch gekennzeichnet, dass** die das Kennfeld der Umgebungstemperatur bestimmende Betriebszustände durch die Zeit nach dem Einschalten der Brennkraftmaschine oder durch die Temperatur des Kühlwassers charakterisiert werden.

11. Vorrichtung nach Anspruch 6 **dadurch gekennzeichnet, dass** die Zentralsteuereinheit (16) eine Abschalteinheit (164) aufweist, die mit der Zündendstufe (13) verbunden ist, sodass dann, wenn die Temperatur der Zündendstufe einen Temperaturschwellwert überschreitet, die Zündendstufe (13) abschaltbar ist.

12. Vorrichtung nach Anspruch 2 oder 11 **dadurch gekennzeichnet, dass** die Abschaltung der Zündendstufe durch die Abschalteinheit (164) erst nach einer bestimmten, fest vorgegebenen Zeit nach der Feststellung der Überschreitung des Verlustleistungsschwellwerts oder des Temperaturschwellwerts vornehmbar ist.

13. Verfahren zur Regelung des Energieangebots für die Zündung in einer Brennkraftmaschine mit einer Zündspulen und einer Zentralsteuereinheit (16), wobei die Zündspule eine Primärwicklung (4) aufweist, die mit einer Zündendstufe (13) verbunden ist, mit folgenden Verfahrensschritten:
Bestimmung einer Zeitdifferenz zwischen Beginn des Stromflusses durch die Primärwicklung (4) und Erreichen eines ersten Schwellwertes des Primärstroms durch die Zentralsteuereinheit (16),
Bestimmen einer durch Windungsschlüsse in der Primärwicklung (4) hervorgerufene zusätzliche Verlustleistung in der Zündendstufe (13) anhand der Zeitdifferenz mittels der Zentralsteuereinheit (16),
Vergleichen der Verlustleistung mit einem Vergleichswert,
und Verringern des Energieangebots für die Zündung wenn die Verlustleitung der Zündendstufe (13) den Schwellwert übersteigt.

14. Verfahren nach Anspruch 13 **dadurch gekennzeichnet, dass** dann, wenn mittels der Zentralsteuereinheit (16) eine Überschreitung eines Verlustleistungsschwellwerts durch die zusätzliche Verlustleistung der Zündendstufe (13) festgestellt wird, die Zündendstufe (13) durch eine mit der Zündenstufe (13) verbundenen Abschalteinheit (164) abgeschaltet wird.

15. Verfahren nach Anspruch 13 oder 14 **dadurch gekennzeichnet, dass** das Energieangebot für die Zündung durch eine Regeleinheit (163) der Zentralsteuereinheit (16) so geregelt wird, dass die Reduktion des Energieangebots für die Zündung minimiert wird, und dass die Regelgröße des Energieangebots für die Zündung die Schließzeit darstellt.

16. Verfahren nach Anspruch 13 oder 14 **dadurch gekennzeichnet, dass** das Energieangebot für die Zündung durch eine Regeleinheit (163) der Zentralsteuereinheit (16) so geregelt wird, dass die Reduktion des Energieangebots für die Zündung minimiert wird, und dass die Regelgröße des Energieangebots für die Zündung die Spannung darstellt.

17. Verfahren nach Anspruch 13 oder 14 **dadurch gekennzeichnet, dass** das Energieangebot für die Zündung durch eine Regeleinheit (163) der Zentralsteuereinheit (16) so geregelt wird, dass die Reduktion des Energieangebots für die Zündung minimiert wird, und dass durch die Regeleinheit (163) die Regelung des Energieangebots für die Zündung in Schritten durchgeführt wird und nach jedem Regelschritt mittels der Zentralsteuereinheit (16) eine Überschreitung des Verlustleistungsschwellwerts durch die zusätzliche Verlustleistung der Zündendstufe überprüft wird.

18. Verfahren nach Anspruch 13 oder 14 **dadurch gekennzeichnet, dass** nach jedem Regelschritt, bei dem das Energieangebot für die Zündung reduziert wird, mittels der Zentralsteuereinheit (16) eine Unterschreitung der Verlustleistung überprüft wird.

19. Verfahren nach Anspruch 13, **dadurch gekennzeichnet, dass** aus der zusätzlichen Verlustleistung der Zündendstufe (13) eine Verlustleistungstemperatur und daraus die Temperatur der Zündendstufe (13) ermittelt wird, wobei sich die Temperatur der Zündendstufe (13) als Summe aus der Verlustleistungstemperatur und einer Umgebungstemperatur ergibt.

20. Verfahren nach Anspruch 18, **dadurch gekennzeichnet, dass** die Umgebungstemperatur sich aus einem fest vorgegebenen Wert ergibt oder aus einem Kennfeld in Abhängigkeit von Betriebszuständen der Brennkraftmaschine bestimmt oder anhand eines Temperatursensors ermittelt wird.

21. Verfahren nach Anspruch 18, **dadurch gekennzeichnet, dass** dann, wenn die Temperatur der Zündendstufe einen bestimmten, vorgebbaren Temperaturschwellwert überschreitet, die Zündendstufe (13) durch die Abschalteinheit (164) abgeschaltet wird.

22. Verfahren nach Anspruch 18, **dadurch gekennzeichnet, dass** anhand der Temperatur Zündendstufe die zusätzliche durch eine erhöhte Temperatur bedingte ohmsche Verlustleistung von Leitungs- und Windungswiderständen (45) durch die Zentralsteuereinheit (16) ermittelt und diese durch eine Verlängerung der Schließzeit berücksichtigt wird.

23. Verfahren nach Anspruch 19, **dadurch gekennzeichnet, dass** bei einem Defekt des Temperatursensors (20) die Umgebungstemperatur sich aus einem fest vorgegebenen Wert ergibt oder aus einem Kennfeld in Abhängigkeit von Betriebszuständen der Brennkraftmaschine gelesen wird.

24. Verfahren nach Anspruch 13 oder 21, **dadurch gekennzeichnet, dass** die Abschaltung der Zündendstufe durch die Abschalteinheit (164) erst nach einer bestimmten, fest vorgegebenen Zeit nach der Feststellung der Überschreitung des Verlustleistungsschwellwerts oder des Temperaturschwellwerts vorgenommen wird.

## Claims

1. Device for regulating the energy supply for the ignition in an internal combustion engine with an ignition coil and a central control unit (16), the ignition coil having a primary winding (4) and an ignition output stage (13) which is connected to the primary winding (4), it being possible for the central control unit (16) to determine a time difference between the start of the flow of current through the primary winding (4) and the time when a first threshold value of the primary current is reached, **characterized in that** the central control unit (16) determines, by reference to the time difference, a power loss of the ignition output stage (13), **in that** the power loss is compared with a comparison value, and **in that** the energy supply for the ignition is reduced if the power loss of the ignition output stage (13) exceeds the threshold value.

2. Device according to Claim 1, **characterized in that**, when a power loss threshold value is exceeded by the additional power loss of the ignition output stage (13) which can be detected by the central control unit (16), the ignition output stage (13) can be switched off by a switch-off unit (164) connected to the ignition output stage.

3. Device according to Claim 1 or 2, **characterized in that** the energy supply for the ignition can be regulated by means of a regulating unit (163) of the central control unit (16) so that the reduction in the energy supply for the ignition is minimal, and **in that** the controlled variable of the energy supply for the ignition constitutes the closing time.

4. Device according to Claim 1 or 2, **characterized in that** the energy supply for the ignition can be regulated by means of a regulating unit (163) of the central control unit (16) so that the reduction in the energy supply for the ignition is minimal, and **in that** the controlled variable of the energy supply for the ignition constitutes the voltage.

5. Device according to Claim 1 or 2, **characterized in that** the energy supply for the ignition can be regulated by means of a regulating unit (163) of the central control unit (16) so that the reduction in the energy supply for the ignition is minimal, and **in that** the regulating unit (163) can regulate the energy supply for the ignition in increments, and, after each regulating step, the central control unit (16) can check an upward transgression of the power loss threshold value by the additional power loss of the ignition output stage.

6. Device according to Claim 1 or 2, **characterized in that**, after each regulating step which is connected to a reduction in the energy supply for the ignition, the central control unit (16) can check a downward transgression of the power loss.

7. Device according to Claim 1, **characterized in that** the central control unit (16) can determine a power loss temperature corresponding to the additional power loss of the ignition output stage (13) so that a temperature of the ignition output stage (13) can be determined as a sum of the power loss temperature and an ambient temperature.

8. Device according to Claim 7, **characterized in that** the central control unit (16) is connected to a temperature sensor (20) so that the ambient temperature can be determined.

9. Device according to Claim 8, **characterized in that** the ambient temperature is present either as a permanently predefined value or as a function of the operating state in a characteristic diagram in the storage unit (162) of the central control unit (16).

10. Device according to Claim 8, **characterized in that** the operating states which determine the characteristic diagram of the ambient temperature are **characterized by** the time after the internal combustion engine is switched on or by the temperature of the cooling water.

11. Device according to Claim 6, **characterized in that** the central control unit (16) has a switch-off unit (164) which is connected to the ignition output stage (13) so that the ignition output stage (13) can be switched off if the temperature of the ignition output stage exceeds a temperature threshold value.

12. Device according to Claim 2 or 11, **characterized in that** the ignition output stage can be switched off by the switch-off unit (164) only after a specific, permanently predefined time after the detection of the upward transgression of the power loss threshold value or of the temperature threshold value.

13. Method for regulating the energy supply for the ignition in an internal combustion engine with an ignition coil and a central control unit (16), the ignition coil having a primary winding (4) which is connected to an ignition output stage (13), having the following method steps:
the central control unit (16) determines a time difference between the start of the flow of current through the primary winding (4) and the time when a first threshold value of the primary current is reached,
the central control unit (16) determines an additional power loss in the ignition output stage (13), caused by interturn short circuits in the primary winding (4), by reference to the time difference,
comparison of the power loss with a comparison value, and reduction of the energy supply for the ignition if the power loss of the ignition output stage (13) exceeds the threshold value.

14. Method according to Claim 13, **characterized in that**, if the central control unit (16) detects an upward transgression of a power loss threshold value by the additional power loss of the ignition output stage (13), the ignition output stage (13) is switched off by a switch-off unit (164) which is connected to the ignition output stage (13).

15. Method according to Claim 13 or 14, **characterized in that** the energy supply for the ignition is regulated by means of a regulating unit (163) of the central control unit (16) in such a way that the reduction in the energy supply for the ignition is minimized, and **in that** the controlled variable of the energy supply for the ignition constitutes the closing time.

16. Method according to Claim 13 or 14, **characterized in that** the energy supply for the ignition is regulated by means of a regulating unit (163) of the central control unit (16) in such a way that the reduction in the energy supply for the ignition is minimized, and **in that** the controlled variable of the energy supply for the ignition constitutes the voltage.

17. Method according to Claim 13 or 14, **characterized in that** the energy supply for the ignition is regulated by means of a regulating unit (163) of the central control unit (16) in such a way that the reduction in the energy supply for the ignition is minimized, and **in that** the regulating unit (163) regulates the energy supply for the ignition in increments, and, after each regulating step, the central control unit (16) checks for an upward transgression of the power loss threshold value by the additional power loss of the ignition output stage.

18. Device according to Claim 13 or 14, **characterized in that**, after each regulating step which is connected to a reduction in the energy supply for the ignition, the central control unit (16) checks for a downward transgression of the power loss.

19. Device according to Claim 13, **characterized in that** a power loss temperature is determined from the additional power loss of the ignition output stage (13) and the temperature of the ignition output stage (13) is determined therefrom, the temperature of the ignition output stage (13) being obtained as a sum of the power loss temperature and an ambient temperature.

20. Method according to Claim 18, **characterized in that** the ambient temperature is obtained from a permanently predefined value or from a characteristic diagram as a function of operating states of the internal combustion energy, or is determined by reference to a temperature sensor.

21. Method according to Claim 18, **characterized in that** the ignition output stage (13) is switched off by the switch-off unit (164) if the temperature of the ignition output stage exceeds a specific, predefinable temperature threshold value.

22. Method according to Claim 18, **characterized in that** the additional ohmic power loss of line and interturn resistors (45) which is brought about by an increased temperature is determined by the central control unit (16) by reference to the temperature ignition output stage, and said power loss is taken into account by a prolongation of the closing time.

23. Method according to Claim 19, **characterized in that**, when there is a defect in the temperature sensor (20), the ambient temperature is obtained from a permanently predefined value or is read from a characteristic diagram as a function of operating states of the internal combustion engine.

24. Method according to Claim 13 or 21, **characterized in that** the ignition output stage is switched off by the switch-off unit (164) only after a specific, permanently predefined time after the detection of the upward transgression of the power loss threshold value or of the temperature threshold value.

## Revendications

1. Dispositif de réglage de l'alimentation en énergie servant à l'allumage d'un moteur à combustion interne, comprenant une bobine d'allumage et une unité de commande centralisée (16), la bobine d'allumage présentant un enroulement primaire (4) et un étage de puissance d'allumage (13) relié à l'enroulement primaire (4), une différence de temps entre le début de flux du courant par l'enroulement primaire (4) et l'obtention d'un premier seuil du courant primaire pouvant être déterminée par l'unité de commande centralisée (16),
**caractérisé en ce que**
l'unité de commande centralisée (16) définit une puissance dissipée de l'étage de puissance d'allumage (13) au moyen de la différence de temps, la puissance dissipée est comparée à une valeur de comparaison et l'alimentation en énergie servant à l'allumage est diminuée lorsque la puissance dissipée de l'étage de puissance d'allumage (13) dépasse la valeur seuil.

2. Dispositif selon la revendication 1,
**caractérisé en ce que**
lorsque la puissance dissipée supplémentaire de l'étage de puissance d'allumage (13) devient supérieure à un seuil, ce qui peut être déterminé par l'unité de commande centralisée (16), l'étage de puissance d'allumage (13) peut être coupé par une unité de coupure (164) reliée à celui-ci.

3. Dispositif selon la revendication 1 ou 2,
**caractérisé en ce que**
l'alimentation en énergie servant à l'allumage peut être régulée par une unité de régulation (163) de l'unité de commande centralisée (16) de manière à obtenir une réduction minimale de celle-ci et de sorte que la grandeur de régulation de l'alimentation en énergie servant à l'allumage représente le temps nécessaire à la coupure.

4. Dispositif selon la revendication 1 ou 2,
**caractérisé en ce que**
l'alimentation en énergie servant à l'allumage peut être régulée par une unité de régulation (163) de l'unité de commande centralisée (16) de manière à obtenir une réduction minimale de l'alimentation en énergie servant à l'allumage et de sorte que la grandeur de régulation de celle-ci représente la tension.

5. Dispositif selon la revendication 1 ou 2,
**caractérisé en ce que**
l'alimentation en énergie servant à l'allumage peut être régulée par une unité de régulation (163) de l'unité de commande centralisée (16) de manière à obtenir une réduction minimale de l'alimentation en énergie servant à l'allumage et de sorte que cette régulation peut être réalisée par étapes par l'unité de régulation (163) et, après chaque étape de régulation, un dépassement du seuil par la puissance dissipée supplémentaire de l'étage de puissance d'allumage peut être contrôlé au moyen de l'unité de commande centralisée (16).

6. Dispositif selon la revendication 1 ou 2,
**caractérisé en ce qu'**
après chaque étape de régulation liée à une réduction de l'alimentation en énergie servant à l'allumage, une puissance dissipée devenue inférieure au seuil peut être contrôlée au moyen de l'unité de commande centralisée (16).

7. Dispositif selon la revendication 1,
**caractérisé en ce qu'**
une température de puissance dissipée correspondant à la puissance dissipée supplémentaire de l'étage de puissance d'allumage (13) peut être déterminée par l'unité de commande centralisée (16) de telle sorte qu'une température de l'étage d'allumage (13) peut être déterminée comme la somme de la température de puissance dissipée et d'une température ambiante.

8. Dispositif selon la revendication 7,
**caractérisé en ce que**
l'unité de commande centralisée (16) est reliée à un capteur de température (20) de manière à pouvoir déterminer la température ambiante.

9. Dispositif selon la revendication 8,
**caractérisé en ce que**
soit la température ambiante est une valeur fixe prédéterminée, soit elle est dépendante des états de fonctionnement dans un paramètre de l'unité de mémoire (162) de l'unité de commande centralisée (16).

10. Dispositif selon la revendication 8,
**caractérisé en ce que**
les états de fonctionnement définissant le paramètre de la température ambiante sont **caractérisés par** le temps après la mise en marche du moteur à combustion interne ou par la température de l'eau de refroidissement.

11. Dispositif selon la revendication 6,
**caractérisé en ce que**
l'unité de commande centralisée (16) présente une unité de coupure (164) reliée à l'étage de puissance d'allumage (13) de sorte que, lorsque la température de l'étage de puissance d'allumage (13) devient supérieure à un seuil, il peut être coupé.

12. Dispositif selon la revendication 2 ou 11,
**caractérisé en ce que**
la coupure de l'étage de puissance d'allumage (13) par l'unité de coupure (164) ne peut être réalisée qu'après un certain temps fixe prédéterminé, après avoir déterminé un dépassement du seuil de puissance dissipée ou du seuil de température.

13. Procédé de réglage de l'alimentation en énergie servant à l'allumage d'un moteur à combustion interne, comprenant une bobine d'allumage et une unité de commande centralisée (16), la bobine d'allumage présentant un enroulement primaire (4) relié à un étage de puissance d'allumage (13), et comportant les étapes consistant à :
- définir, par l'unité de commande centralisée (16), une différence de temps entre le début de flux du courant par l'enroulement primaire (4) et l'obtention d'un premier seuil du courant primaire,
- définir, à l'aide de la différence de temps, par l'unité de commande centralisée (16), une puissance dissipée supplémentaire dans l'étage de puissance d'allumage (13) provoquée par des fins d'enroulement dans l'enroulement primaire (4),
- comparer la puissance dissipée à une valeur de comparaison, et diminuer l'alimentation en énergie servant à l'allumage lorsque la puissance dissipée de l'étage de puissance d'allumage (13) devient supérieure au seuil.

14. Procédé selon la revendication 13,
**caractérisé en ce que**
lorsque l'unité de commande centralisée (16) détermine qu'une puissance dissipée supplémentaire de l'étage de puissance d'allumage (13) devient supérieure à un seuil, l'étage de puissance d'allumage (13) est coupé par une unité de coupure (164) reliée à celui-ci.

15. Procédé selon la revendication 13 ou 14,
**caractérisé en ce qu'**
une unité de régulation (163) de l'unité de commande centralisée (16) régule l'alimentation en énergie servant à l'allumage de manière à obtenir une réduction minimale de celle-ci et de sorte que la grandeur de régulation de l'alimentation en énergie servant à l'allumage représente le temps nécessaire à la coupure.

16. Procédé selon la revendication 13 ou 14,
**caractérisé en ce qu'**
une unité de régulation (163) de l'unité de commande centralisée (16) régule l'alimentation en énergie servant à l'allumage de manière à obtenir une réduction minimale de celle-ci et de sorte que la grandeur de régulation de l'alimentation en énergie servant à l'allumage représente la tension.

17. Procédé selon la revendication 13 ou 14,
**caractérisé en ce qu'**
une unité de régulation (163) de l'unité de commande centralisée (16) régule l'alimentation en énergie servant à l'allumage de manière à obtenir une réduction minimale de celle-ci et de sorte que la régulation de l'alimentation en énergie servant à l'allumage soit réalisée par étapes par l'unité de régulation (163) et, après chaque étape de régulation, un dépassement du seuil par la puissance dissipée supplémentaire de l'étage de puissance d'allumage (13) est contrôlé au moyen de l'unité de commande centralisée (16).

18. Procédé selon la revendication 13 ou 14,
**caractérisé en ce qu'**
après chaque étape de régulation, qui permet de réduire l'alimentation en énergie servant à l'allumage, une puissance dissipée devenue inférieure au seuil peut être contrôlée au moyen de l'unité de commande centralisée (16).

19. Procédé selon la revendication 13,
**caractérisé en ce qu'**
on détermine une température de puissance dissipée et donc la température de l'étage de puissance d'allumage (13) à partir de la puissance dissipée supplémentaire de celui-ci, la température de l'étage de puissance d'allumage (13) étant déterminée comme la somme de la température de puissance dissipée et d'une température ambiante.

20. Procédé selon la revendication 18,
**caractérisé en ce que**
la température ambiante est déterminée à partir d'une valeur prédéterminée fixe ou est définie à partir d'un paramètre, en fonction des états de fonctionnement du moteur à combustion interne, ou est déterminée à l'aide d'un capteur de température.

21. Procédé selon la revendication 18,
**caractérisé en ce que**
lorsque la température de l'étage de puissance d'allumage (13) devient supérieure à un certain seuil pouvant être prédéterminé, celui-ci est coupé par l'unité de coupure (164).

22. Procédé selon la revendication 18,
**caractérisé en ce qu'**
à l'aide de la température de l'étage de puissance d'allumage (13), l'unité de commande centralisée (16) détermine la puissance dissipée ohmique de résistances de puissance et de bobinage (45) due à une température augmentée et qui est alors prise en compte par un allongement du temps de coupure.

23. Procédé selon la revendication 19,
**caractérisé en ce qu'**
en cas de défaillance du capteur de température (20), la température ambiante est obtenue à partir d'une valeur fixe prédéterminée ou est lue à partir d'un paramètre en fonction des états de fonctionnement du moteur à combustion interne.

24. Procédé selon la revendication 13 ou 21,
**caractérisé en ce que**
la coupure de l'étage d'allumage ne peut être réalisée par l'unité de coupure (164) qu'après un certain temps fixe prédéterminé, après avoir déterminé qu'un seuil de puissance dissipé ou qu'un seuil de température a été dépassé.
